# EUROPÄISCHE PATENTSCHRIFT

(11) **EP 1 580 311 B1**
(45) Veröffentlichungstag und Bekanntmachung des Hinweises auf die Patenterteilung: **02.07.2008**
(21) Anmeldenummer: 05005197.8
(22) Anmeldetag: 10.03.2005
(51) Int. Cl.: D06F 37/20, D06F 37/30, H02K 15/03

(54) **Motor als Direktantrieb und Verfahren zur Montage des Motors**
Direct drive motor and assembly method
Moteur à entraînement direct et procédé de montage

(30) Priorität: 24.03.2004 DE 102004014259; 12.10.2004 DE 102004049549
(43) Veröffentlichungstag der Anmeldung: 28.09.2005
(73) Patentinhaber: Diehl AKO Stiftung & Co. KG, 88239 Wangen (DE)
(72) Erfinder: Schmid, Bertram, 88279 Amtzell (DE); Holzer, Rainer, 83395 Freilassing (DE); Mehrer, Thomas, 68782 Rohrhof (DE)
(74) Vertreter: Diehl Patentabteilung

(56) Entgegenhaltungen:
- EP-A- 0 361 775
- EP-A- 1 094 144
- DE-A1- 10 056 986
- DE-A1- 10 058 409
- DE-A1- 10 060 940
- DE-A1- 19 937 229

## Beschreibung

Die vorliegende Erfindung betrifft einen Motor und ein Verfahren zur Montage des Motors als Direktantriebselement für ein Wäschebehandlungsgerät.

Wäschebehandlungsgeräte sind u.a. Waschmaschinen, Wäscheschleudern oder Wäschetrockner. Diese Maschinen umfassen eine in einem Bottich drehbar gelagerte Trommel, die motorisch angetrieben wird. Die Trommel ist zur Aufnahme von Waschgut oder Wäsche ausgebildet und in bekannter Weise von vorne oder von oben beschickbar. Als Antriebsmotoren werden heute zunehmend wegen ihrer guten Regelbarkeit und ihrer nahezu unbegrenzten Lebensdauer Direktantriebe (also direkt, d.h. ohne Kraftübertragung mittels Riemen oder Getriebe die Trommelwelle antreibende Motoren) eingesetzt. Direktantriebe können als Außenläufer oder als Innenläufer ausgebildet sein. Beim Direktantrieb entfallen Verschleißteile wie Riemen oder Getriebe. Bei Außenläufermotoren besteht der Stator aus kreisförmig angeordneten Polen (Blechpaketen) mit Isolierung und Polwicklung. Ihm gegenüber stehen permanentmagnetische Pole, die am Innenumfang eines meist glockenförmig ausgebildeten Außenläufers sitzen. Der tatsächliche Luftspalt beträgt z.B. 0,5 - 2 mm. Durch den auf den Umfang des Motors bezogenen kleinen Luftspalt ist sowohl eine genaue Positionierung des Stators zur Trommellagerung als auch eine gute Fixierung nötig. Die Isolierung der Polwicklungen muß die bei Hausgeräten geforderten Kriechstrecken sicher einhalten. Der Rotor (Außenläufer oder Innenläufer) darf bei der Montage nicht mit seinen Magneten auf die Pole des Stators schlagen. Zur Erfüllung dieser Forderungen sind nach dem Stand der Technik z. B. folgende Ansätze bekannt:

Nach der EP 0 361 775 B1 bilden der Stator mit seinen Wicklungen, die Bottichrückwand und das Lagerkreuz mit Lagerbohrung für die Trommelachse eine Einheit. Sie sind als Kunststoffspritzteil mit Einlegeteilen ausgebildet. Nachteilig daran ist eine schlechte Wärmeableitung und ein großer Materialaufwand an kriechstromfestem Kunststoff.

Nach der DE 199 37 229 A1 ist die Trommelachse gegenüber dem Stator für einen zentrischen Sitz extra mit einem Kugellager gelagert. Das zusätzliche Lager bedeutet einen größeren zusätzlichen Aufwand.

Nach der DE 100 56 986 A1 wird für die zentrische Montage der Antriebselemente ein Montageteil z.B. an der Antriebswelle der Tommel befestigt. Es muss nach der Montage gelöst und wieder entfernt werden. Das ist aufwändig.

Nach der DE 100 60 940 A1 sind für die zentrische Montage des Stators auf dem Tragstern Fortsätze für einen führenden Eingriff in den Stator bei der Montage vorgesehen. Das Lagerkreuz bzw. die Bottichrückwand werden in nachteiliger Weise aufwändig.

Es ist Aufgabe der vorliegenden Erfindung, durch konstruktive Ausbildung einen einfacher zu montierenden Motor zu schaffen und damit ein verbessertes Verfahren für die Montage dieses Motors an ein Wäschebehandlungsgerät zu finden.

Diese Aufgabe wird erfindungsgemäß durch einen Motor mit den Merkmalen des Anspruchs 1 und ein Verfahren für seine Montage gemäß Anspruch 10 gelöst.

Eine Lagerbohrung in einem Lagerkreuz bzw. einer Bottichrückwand ist für den Sitz von Kugellagern genau bearbeitet. Die Erfindung nutzt diese ohnehin nötige, definierte und glatte Bohrung zur Zentrierung des Stators aus. Damit dies möglich wird, hat der Stator an der zum Bottich zugewandten Seite mittig eine vorzugsweise zylindrische oder kegelige Ausstülpung, die genau in die Bohrung im Lagerkeuz bzw. in der Bottichrückwand passt.

Der Stator kann aus z.B. zwei elektrisch isolierenden Kunststoffschalen, die das Blechpaket tragen, zusammengesetzt sein.

Die beiden Kunststoffschalen, eine innere Schale und eine äußere Schale sind präzise Spritzteile. Die innere Schale hat mittig die Ausstülpung, die genau in die Lagerbohrung passt. Die beiden Kunststoffschalen bilden zusätzlich zu ihrer Haltefunktion die Isolierung für die Polwicklungen der Statorpole. Damit der nötige große Kriechstromweg zwischen Statorblechpaket und Statorwicklung eingehalten werden kann, überlappen sich die beiden Kunststoffschalen.

Bei der Fertigung des Stators wird das Blechpaket in die Schalen gelegt. Die beiden Schalen halten durch Rastnasen (z.B. an der inneren Schale) zusammen. Nach der Bewicklung der Pole kann der komplette Stator mit der inneren Ausstülpung zentrisch auf den Tragstern gesetzt werden und herkömmlich, z.B. mit Schrauben, fixiert werden. Diese Schrauben sind durch die beiden Abstandhalter der äußeren Kunststoffschale in das Lagerkreuz bzw. die Bottichrückwand geschraubt. Damit sind sie gegen das Blechpaket des Stators isoliert.

Die äußere Kunststoffschale gemäß Weiterbildung der Erfindung hat oberhalb der Polisolierung in Richtung zur Läuferglocke z.B. ausgespritzte Nasen. Der Außendurchmesser über die Nasen entspricht dem Innendurchmesser einer Rotorglocke mit ihren permanentmagnetischen Polen. Erfindungsgemäß dienen diese Nasen zu einer problemlosen Montage der Rotorglocke. Die Rotorglocke wird über die Nasen in Richtung Trommel geschoben. Dabei schiebt sich das Innenloch der Glocke auf die Trommelachse und die Rotorglocke wird so zentrisch gehalten. Sie kann selbst durch die magnetischen Kräfte der permanentmagnetischen Pole getrieben nicht auf die weichmagnetischen Pole des Ständers schlagen. Somit ist eine Beschädigung der Permanentmagnete der Rotorglocke ausgeschlossen. Ist die Rotorglocke ganz aufgeschoben, stehen die Nasen seitlich nach außen versetzt neben den permantmagnetischen Polen der Rotorglocke in deren Innenraum. Die Rotorglocke kann sich frei drehen. Sie ist auf der Trommelachse in jeder herkömmlichen Weise, z.B. mit einer Mutter, fixierbar. Für einen Innenläufer gilt in analoger Weise das gleiche Prinzip, wie für den oben beschriebenen Außenläufer.

Die Nasen auf der äußeren Kunststoffschale müssen nicht ausgespritzt sein. Die gleiche Montage ist mit einem Nasenteil z.B. aus Kunststoff, das an der äußeren Schale angeschnappt wird, möglich. In diesem Fall könnten die Polwicklungen für die Statorpole unabhängig von diesem gewickelt werden und vor dem Befestigen des Nasenteils über die Pole geschoben werden.

Das Prinzip der Erfindung, den Stator in der Lagerbohrung des Lagerkreuz bzw. der Bottichrückwand zu zentrieren, kann man auch mit einem Hilfsteil zur Montage des Stators verwirklichen. Das Hilfsteil hat dann mittig die vorzugsweise zylindrische oder kegelige Ausstülpung, die genau in die Lagerbohrung passt. Das Hilfsteil könnte z.B. als Glocke ausgebildet sein, in die der Stator mit seinem größten Außendurchmesser gerade hineinpasst. Der komplette Stator würde zusammen mit dem Hilfsteil auf das Lagerkreuz bzw. die Bottichrückwand geschoben und dann z.B. mit Schrauben durch Löcher im Hilfsteil festgeschraubt. Danach würde das Hilfsteil wieder abgezogen und der Läufer wie oben beschrieben montiert.

Unter Verwirklichung einiger der vorstehend beschriebenen Merkmale ergibt sich so ein Verfahren zur Montage eines Motors als Direktantrieb für ein Wäschebehandlungsgerät, bei dem der Stator ohne zusätzliche Behandlung eines weitgehend herkömmlichen Lagersystems einfach genau zentrisch montierbar ist und sich die Läuferglocke ohne Gefahr einer Beschädigung ihrer Permanentmagnete montieren läßt.

Nachfolgend werden Ausführungsbeispiele anhand von Zeichnungen näher erläutert.

In den Zeichungen zeigen:
- Fig. 1: eine Schnittdarstellung eines Motors als Direktantrieb für ein Wäschebehandlungsgerät,
- Fig. 2: eine perspektivische Darstellung der inneren Kunststoffschale des Stators von der Bottichrückwand aus gesehen,
- Fig. 3: eine perspektivische Darstellung der inneren Kunststoffschale des Stators von der Rückwand des Wäschebehandlungsgerätes aus gesehen,
- Fig. 4: eine perspektivische Darstellung der äußeren Kunststoffschale des Stators von der Bottichrückwand aus gesehen und
- Fig. 5: eine Schnittdarstellung des Motors mit einem Hilfsteil zur Montage des Stators auf dem Tragstern.

Die Figur 1 zeigt die Schnittdarstellung eines Direktantriebs fertig montiert an einem Wäschebebehandlungsgerät. Der Bottich des Wäschebehandlungsgeräts ist nur teilweise mit seiner Rückwand 1 dargestellt. An der Bottichrückwand 1 ist das Lagerkreuz 2 ortsfest angebracht. Das Lagerkreuz 2 hat mittig eine Bohrung 3, die für die Sitze einer Lagerung 16 genau bearbeitet ist. Eine zylindrische Ausstülpung 5 an einem Stator 18 ist an einer inneren Kunststoffschale 4 gebildet. Sie ragt passgenau in die Bohrung 3 des Lagerkreuzes 2 und garantiert damit den zentrischen Sitz des Stators 18. Der Stator 18 ist in bekannter Weise durch Schrauben 11 fest auf dem Lagerkreuz 2 gehalten. Die Schrauben 11 sind durch hohe Abstandhalter 8 gegen Blechpakete des Stators 18 isoliert.

Der Stator 18 wird durch die innere Kunststoffschale 4 und eine äußere Kunststoffschale 7 mit eingelegten Blechpaketen gebildet. Die Kunststoffschalen 4 und 7 werden durch Schnapphaken 6 zusammengehalten. Die Schnapphaken 6 sind an der inneren Kunststoffschale 4 angebracht. Im montierten Zustand werden die Kunststoffschalen 4 und 7 durch die Schrauben 11 fest in ihrer Position gehalten.

Polwicklungen 10 der Statorpole sind durch die Kunststoffschalen 4 und 7 gegen die Blechpakete isoliert.

Eine Rotorglocke 12 trägt in bekannter Weise innen permanentmagnetische Pole 13. Sie wird bei der Montage in Bewegungsrichtung 17, also von außen auf eine Trommelwelle 14 geschoben. Dabei kommt die Rotorglocke 12 zuerst in Berührung mit Nasen 9 der äußeren Kunststoffschale 7. Die Pole 13 der Rotorglocke 12 gleiten bei der Montage über die Nasen 9 der äußeren Kunststoffschale 7. Gleichzeitig schiebt sich das Innenloch der Rotorglocke über die Trommelachse 14. Im fertig montierten Zustand liegen die Nasen 9 mit Abstand neben den Polen 13 der Rotorglocke 12. Die Rotorglocke 12 kann sich frei drehen. Sie ist durch eine Mutter 15 fest mit der Trommelachse 14 verbunden.

Der beschriebene Direktantrieb kann auch durch einen Motor gebildet werden, der einen Stator 18 enthält, der wie aus Figur 5 ersichtlich montiert wurde. Ein Hilfsteil 19 zur Montage des Stators 18 hat mittig eine zylindrische Ausstülpung 5. Der Stator 18 ist in einer Glocke 20 des Hilfsteils 19 gehalten. Das Hilfsteil 19 wird mit dem Stator 18 auf das Lagerkreuz 2 bzw. die Bottichrückwand 1 gesetzt. Es zentriert sich über die zylinderförmige Ausstülpung 5. Der Stator 18 wird z.B. mit Schrauben 11 fixiert, und anschließend wird das Hilfsteil 19 abgezogen.

### Bezugszeichenliste:

- 1.: Bottichrückwand eines Wäschebehandlungsgeräts
- 2.: Lagerkreuz
- 3.: Bohrung im Lagerkreuz bzw. in der Bottichrückwand für die Trommellagerung
- 4.: Innere Kunststoffschale
- 5.: Zylindrische Ausstülpung zur Zentrierung
- 6.: Schnapphaken an der inneren Kunststoffschale
- 7.: Äußere Kunststoffschale
- 8.: Abstandshalter
- 9: Nasen
- 10.: Wicklungen der Statorpole
- 11.: Schrauben zur Statorbefestigung
- 12.: Rotorglocke
- 13.: Permanentmagnetische Pole
- 14.: Trommelachse
- 15.: Mutter
- 16.: Trommellager
- 17.: Bewegungsrichtung Montage Läuferglocke
- 18.: Stator
- 19.: Hilfsteil zur Montage eines Stators
- 20: Glocke im Hilfsteil 19

## Patentansprüche

1. Motor mit Stator (18) und Rotor, vorzugsweise als Außenläufer- oder Innenläufermotor, als Direktantrieb für ein Wäschebehandlungsgerät mit einer in einem Lagerkreuz (2) oder in einer Bottichrückwand (1) drehbar gelagerten Trommel, wobei der Stator mit seinen Erregerspulen am Lagerkreuz oder an der Bottichrückwand fixiert angeordnet ist, der Rotor über einen schmalen Luftspalt vom Stator getrennt auf einem Ende einer Trommelwelle befestigt ist zur Übertragung eines Drehmoments auf die Trommel und wobei die Trommelwelle durch eine Bohrung im Stator durchtritt,
**dadurch gekennzeichnet,**
**dass** der Rand der Bohrung im Stator mit einer vorzugsweise zylindrischen oder kegeligen Ausstülpung (5) ersehen ist, die in eine Lagerbohrung (3) im Lagerkreuz (2) oder in der Bottichrückwand (1) eingreift und so eine Zentrierung der Statorbohrung gegenüber der Lagerbohrung bewirkt, welche ihrerseits die Lager zur Lagerung der Trommelachse aufnimmt.

2. Motor nach Anspruch 1,
**dadurch gekennzeichnet,**
**dass** der Stator (18) aus einer inneren (4) und einer äußeren (7) Schale gebildet wird, die das Blech der Statorpole halten.

3. Motor nach Anspruch 2,
**dadurch gekennzeichnet,**
**dass** die innere und die äußere Schale sich überlappen und als Isolierung für die Polwicklungen (10) dienen.

4. Motor nach Anspruch 2 oder 3,
**dadurch gekennzeichnet,**
**dass** an der äußeren Schale in Richtung der Läuferglocke (12) Nasen (9) angebracht sind und der Durchmesser über diese Nasen ein wenig kleiner ist als der Innendurchmesser der Läuferglocke, so dass diese Nasen beim Montieren der Läuferglocke als zentrische Führung dienen.

5. Motor nach Anspruch 4,
**dadurch gekennzeichnet,**
**dass** die Führungsnasen (9) als getrennte Bauteile ausgebildet sind, die auf dem Stator befestigt sind.

6. Motor nach Anspruch 5,
**dadurch** gekennuzeichnet,
dass die Wicklungen für die Statorpole als vorgefertigte Formteile, z.B. als Backwicklung, über die Blechpole geschoben werden und anschließend das Führungsnasenteil (9) am Stator (18) befestigt wird.

7. Motor nach einem der Ansprüche 4 bis 6,
**dadurch gekennzeichnet,**
**dass** jede Polisolierung des Stators ein eigenes Bauteil mit angebrachter Führungsnase (9) ist, das separat bewickelt wird, und dass diese Bauteile nach der Bewicklung über die Statorpole geschoben und mit der inneren und der äußeren Schale verrastet werden.

8. Motor nach einem der Ansprüche 1 bis 7,
**dadurch gekennzeichnet,**
**dass** der Stator (18) ein Spritzteil ist, bei dem das Blechpaket als Einlegeteil in einem Spritzwerkzeug mit Kunststoff umspritzt wird.

9. Motor nach einem der Ansprüche 1 bis 8,
**dadurch gekennzeichnet,**
**dass** die Wicklungen der Statorpole direkt durch die Abstände zwischen den Polen auf den ansonsten fertigen Stator (18) gewickelt werden.

10. Verfahren zur Montage eines Motors nach einem der vorhergehenden Ansprüche,
**dadurch gekennzeichnet,**
**dass** der Stator (18) mit einem Hilfsteil (19) montiert wird, welches eine vorzugsweise zylindrische oder kegelige Ausstülpung (5) hat, über die es den Stator zentriert, wobei die Ausstülpung in die Lagerbohrung im Lagerkreuz oder in der Bottichrückwand (3) eingreift.

## Claims

1. Motor, having a stator (18) and a rotor, preferably in the form of an external rotor motor or an internal rotor motor, as a direct drive for a laundry treatment appliance having a drum which is mounted in a bearing spider (2) or in a rear wall of the tub (1) so as to be rotatable, the stator being arranged such that its field coils are fixed to the bearing spider or to the rear wall of the tub, the rotor being secured on one end of a drum shaft, separated from the stator by a narrow air gap, in order to transmit a torque to the drum, and the drum shaft passing through a hole in the stator,
**characterized**
**in that** the edge of the hole in the stator is provided with a preferably cylindrical or conical protuberance (5) which engages in a bearing hole (3) in the bearing spider (2) or in the rear wall of the tub (1) and thus has the effect of centring the stator hole with respect to the bearing hole which, for its part, accommodates the bearings for mounting the drum shaft.

2. Motor according to Claim 1,
**characterized**
**in that** the stator (18) is formed from an inner (4) and an outer (7) shell which hold the laminate of the stator poles.

3. Motor according to Claim 2,
**characterized**
**in that** the inner and the outer shell overlap and are used as insulation for the pole windings (10).

4. Motor according to Claim 2 or 3,
**characterized**
**in that** lugs (9) are attached to the outer shell in the direction of the rotor bell (12) and the diameter across these lugs is a little smaller than the inside diameter of the rotor bell, such that these lugs are used for central guidance during installation of the rotor bell.

5. Motor according to Claim 4,
**characterized**
**in that** the guide lugs (9) are in the form of separate components which are secured on the stator.

6. Motor according to Claim 5,
**characterized**
**in that** the windings for the stator poles are pushed over the laminated poles as prefabricated shaped parts, for example as a baked winding, and the guide-lug part (9) is then secured to the stator (18).

7. Motor according to one of Claims 4 to 6,
**characterized**
**in that** each pole insulation for the stator is a dedicated component which has a guide lug (9) attached to it and is wound separately, and in that these components are pushed over the stator poles following winding and are latched to the inner and the outer shell.

8. Motor according to one of Claims 1 to 7,
**characterized**
**in that** the stator (18) is an injection-moulded part in which the laminated core is encapsulated by injection moulding with plastic as an insert in an injection-moulding die.

9. Motor according to one of Claims 1 to 8,
**characterized**
**in that** the windings of the stator poles are wound directly through the spaces between the poles onto the otherwise complete stator (18).

10. Method for installation of a motor, according to one of the preceding claims,
**characterized**
**in that** the stator (18) is installed using an auxiliary part (19) which has a preferably cylindrical or conical protuberance (5) by means of which said auxiliary part centres the stator, the protuberance engaging in the bearing hole (3) in the bearing spider or in the rear wall of the tub (1).

## Revendications

1. Moteur comprenant un stator (18) et un rotor, de préférence en tant que moteur à induit extérieur ou à induit intérieur, en tant qu'entraînement direct pour un appareil de traitement du linge, comprenant un tambour monté à rotation dans une croix de palier (2) ou une paroi arrière de cuve (1), le stator étant fixé avec ses bobines excitatrices sur la croix de palier ou sur la paroi arrière de cuve, le rotor étant fixé séparément du stator par le biais d'un mince entrefer à une extrémité d'un arbre de tambour, en vue de transmettre un couple de rotation au tambour, l'arbre de tambour traversant un alésage dans le stator,
**caractérisé en ce que**
le bord de l'alésage dans le stator est pourvu d'une protubérance (5) de préférence cylindrique ou conique, qui vient en prise dans un alésage de palier (3) dans la croix de palier (2) ou dans la paroi arrière de cuve (1), et qui provoque ainsi un centrage de l'alésage du stator par rapport à l'alésage du palier, qui pour sa part reçoit le palier en vue de supporter l'axe du tambour.

2. Moteur selon la revendication 1,
**caractérisé en ce que**
le stator (18) est formé d'une coque intérieure (4) et d'une coque extérieure (7), qui retiennent la tôle des pôles du stator.

3. Moteur selon la revendication 2,
**caractérisé en ce que**
la coque intérieure et la coque extérieure se chevauchent et servent d'isolation pour les enroulements des pôles (10).

4. Moteur selon la revendication 2 ou 3,
**caractérisé en ce que**
des ergots (9) sont montés sur la coque extérieure dans la direction de la cloche d'induit (12), et le diamètre passant par ces ergots est un peu plus petit que le diamètre intérieur de la cloche d'induit, de sorte que ces ergots servent de guidage central lors du montage de la cloche d'induit.

5. Moteur selon la revendication 4,
**caractérisé en ce que**
les ergots de guidage (9) sont réalisés sous forme de composants séparés qui sont fixés sur le stator.

6. Moteur selon la revendication 5,
**caractérisé en ce que**
les enroulements pour les pôles du stator sont poussés sous forme de pièces moulées préfabriquées par exemple sous forme de bobinage, sur les pôles de tôle et ensuite la partie d'ergots de guidage (9) est fixée sur le stator (18).

7. Moteur selon l'une quelconque des revendications 4 à 6,
**caractérisé en ce que**
chaque isolation de pôle du stator est un composant propre avec un ergot de guidage (9) monté, qui est enroulé séparément, et **en ce que** ces composants sont poussés après le bobinage par dessus les pôles du stator, et sont encliquetés avec la coque intérieure et la coque extérieure.

8. Moteur selon l'une quelconque des revendications 1 à 7,
**caractérisé en ce que**
le stator (18) est une pièce moulée par injection, le paquet de tôles étant pourvu d'un surmoulage de plastique sous forme de pièce encastrée dans un outil de moulage par injection.

9. Moteur selon l'une quelconque des revendications 1 à 8,
**caractérisé en ce que**
les enroulements des pôles du stator sont directement enroulés, par les distances entre les pôles, sur le stator (18) par ailleurs fini.

10. Procédé de montage d'un moteur selon l'une quelconque des revendications précédentes,
**caractérisé en ce que**
le stator (18) est monté avec une pièce auxiliaire (19) qui présente une protubérance (5) de préférence cylindrique ou conique, par le biais de laquelle elle centre le stator, la protubérance venant en prise dans l'alésage du palier (3) dans la croix de palier ou dans la paroi arrière de cuve.
